# EUROPÄISCHE PATENTSCHRIFT

(11) **EP 0 271 606 B1**
(45) Veröffentlichungstag und Bekanntmachung des Hinweises auf die Patenterteilung: **02.08.1989**
(21) Anmeldenummer: 86202272.0
(22) Anmeldetag: 16.12.1986
(51) Int. Cl.: H01R 43/042, H01R 43/048

(54) **Gerät zum Verpressen von Verbindern an Flachbandleitungen**
Device for crimping connectors onto flat cable leads
Dispositif de sertissage de connecteurs aux conducteurs d'un câble-ruban

(43) Veröffentlichungstag der Anmeldung: 22.06.1988
(73) Patentinhaber: C.A. Weidmüller GmbH & Co., D-32760 Detmold (DE)
(72) Erfinder: Tillmann, Hans Peter, Inverness Illinois 60067 (US)
(74) Vertreter: Klauber, Tomas

(56) Entgegenhaltungen:
- DE-U- 8 604 624
- US-A- 4 283 933

## Beschreibung

Die Erfindung betrifft ein Gerät der im Oberbegriff des Patentanspruchs 1 angeführten Art. Zum Erzielen einer guten mechanischen und elektrischen Verbindung zwischen allen Leitern in einer Flachbandleitung und allen Kontakten in einem Verbinder ("Schneidklemmverbinder") - es kann sich z.B. grössenordnungsmässig um 20 bis 30 Leiter und Kontakte handeln, von denen die letztgenannten ziemlich kleine Dimensionen, z.B. eine Querschnittsfläche von 1 mm² aufweisen können - muss das betreffende Gerät eine entlang der ganzen Länge des Verbinders gleichmässig gute Verpressung gewährleisten.

Die Erfindung stellt sich die Aufgabe ein Gerät der angeführten Art zu schaffen welches eine gleichmässige gute Verpressung von unterschiedlich grossen Verbindern mit unterschiedlichen Polzahlen (Anzahl der Kontakte) gewährleisten soll. Insbesondere soll das Gerät auf einfache Weise sowohl den Ausgleich geringer Höhenunterschiede bei Verbindern gleicher Dimension (also z.B. von innerhalb der zugelassenen Fertigungstoleranzen liegenden Unterschieden), als auch eine Regelung des Pressdruckes pro Kontakteinheit ermöglichen. Verbinder sind verschiedenpolig und weisen unterschiedliche Abmessungen auf, wobei es offensichtlich sein dürfte, dass Verbinder mit einer grösseren Anzahl von Kontakten ("grössere Polzahl") einen etwas grösseren Gesamtpressdruck erfordern als Verbinder mit eine kleineren Anzahl von Polen, wenn der gleiche optimale Druck je Pol erreicht werden soll.

Geräte zum Verpressen von Kontaktelementen, wie z.B. Kabelschuhen an Leiterenden, sind im allgemeinen mit einer Anordnung zur eindeutigen Festlegung der Endlage der die betreffenden Press- oder Stempelelemente tragenden Teile, die in der vorliegenden Beschreibung im allgemeinen als Backen oder Schenkel bezeichnet werden, versehen. Diese Anordnung ist meistens ein Sperrmechanismus der einen Rückgang der beim Pressvorgang aneinander geführten Backen- oder Schenkelorgane erst dann gestattet, wenn sie eine vorgeschriebene Endlage erreicht haben. Dadurch wird gewährleistet, dass jede Pressoperation vollendet werden muss, bevor eine neue begonnen werden kann. Sperrmechanismen dieser Art sind bekannt und z.B. in EP-A 155031 näher beschrieben.

Die vorliegende Erfindung geht davon aus, dass wenn eine Möglichkeit geboten wird zumindest eines der Presselemente auf einfache Weise in verschiedenen Abständen von dem betreffenden Schenkelorgan zu lagern, so können bei unveränderlicher Endlage der Schenkelorgane die oben angeführten Ausgleich- und Regelungsfunktionen durch zweckmässige Wahl des genannten Abstandes erfüllt werden.

Die Erfindung ist gekennzeichnet durch die im kennzeichnenden Teil des angeschlossenen Patentanspruchs 1 angeführten Merkmale. Die Unteransprüche definieren vorteilhafte Weiterentwickelungen.

Die Erfindung soll nun anhand von Ausführungsbeispielen gemäss den angeschlossenen schematischen Zeichnungen näher erläutert werden. Hierbei zeigt Fig. 1 den vorderen Teil eines erfindungsgemässen Gerätes, und Fig. 2a und 2b zwei alternative Ausführungsformen des Trägerteils.

Das Gerät gemäss Fig. 1 hat die Form einer Zange 10 mit zwei Schenkeln (Schenkelorganen) 11,12, die mittels eines Schwenkzapfens 13 schwenkbar miteinander verbunden sind.

Die Antriebsvorrichtung besteht aus einem Paar Handgriffe 21,22 von denen der Handgriff 22 starr mit dem Schenkel 12 zu einem Gerätekörper 23 verbunden ist, während der Handgriff 21 schwenkbar an den Schenkel 11 bzw. einer rückwertigen Verlängerung 11' hiervon angelenkt ist. Die Zange 10 ist innerhalb des Handgriffes 21 mit einem Sperrmechanismus 24, z.B. eines der in der eingangs angeführten Patentanmeldung beschriebener Typen, versehen. Die geschlossene Endlage der beiden Schenkel 11,12, welche der geschlossenen Endlage der beiden Handgriffe 21,22 entspricht, ist im dargestellten Beispiel auf zweierlei Weise festgelegt. Erstens durch den Augenblick bzw. die gegenseitige Lage der Handgriffe 21,22 in der der Sperrmechanismus 24 den Schenkel 11 und den Handgriff 21 für eine rückwertige Bewegung freigibt, und zweitens dadurch, dass der Sperrmechanismus 24 so konstruiert ist, dass dies dann eintrifft, wenn Anschlagsflächen 11a,12a an den beiden Schenkeln 11,12 aneinander stossen. Diese Anschlagsflächen 11a,12a bilden somit auch ein die betreffende Endlage bestimmendes Organ, und zwar auch dann, wenn ein Sperrmechanismus 24 überhaupt nicht vorhanden ist. Die bisher beschriebene Zangenkonstruktion ist bekannt.

Erfindungsgemäss ist im Schenkel 21 mittels eines Drehzapfens 14 ein Trägerglied 15 gelagert. Die Achse A des Drehzapfens 14 definiert den Drehpunkt des Trägergliedes 15 welches die Form eines rechtwinkligen Viereckes hat dessen Seiten 15b,15c und 15d jeweils einen kleineren Abstand vom Drehpunkt A aufweist als die Seite 15a (die Seite 15d kann z.B. um 3mm näher dem Drehpunkt A liegen als die Seite 15a). Anschaulichkeitshalber ist dies in der Zeichnung derart dargestellt, dass mit gestrichelten Linien 150 ein genaues Quadrat mit dem Mittelpunkt in A dargestellt ist. Das Trägerglied 15 unterscheidet sich dann von diesem Quadrat dadurch, dass die genannten drei Seiten 15b,15c,15d in verschiedenem Ausmass "abgeschliffen" wurden (in der Praxis wird natürlich irgend eine mehr ökonomische Fertigungsweise gewählt); der Drehpunkt A liegt somit exzentrisch im Trägerglied 15. Die einzelnen Seiten 15a-15b, bzw. die entsprechenden Kantenflächen wie 15'b' (Fig. 2a), da ja das Trägerglied eine endliche Dicke hat, bilden die einzelnen Anlageflächen.

Das Trägerglied 15 wird mit einer gewählten Seite, 15a in der Zeichnung, gegen den anderen Schenkel 12 gedreht und ein Stempelelement 25, welches mit einer länglichen Nut 25a versehen ist, wird auf das Trägerglied 15 aufgezogen. Die Nut 25a hat eine Breite welche der Dicke (Fig. 2a) des Trägergliedes 15 entspricht, und in den Wandungen der Nut 25a und des Trägergliedes 15 sind zusammenarbeitende Festhalte- und Lagessicherungsorgane vorgesehen. Im dargestellten Beispiel sind dies abgefederte Einrastkugeln 15e im Trägerglied 15 und entsprechende Aufnahmevertiefungen 25e in den Seitenwänden der Nut 25a.

Es ist offensichtlich, dass nicht nur die Wahl der betreffenden Anlagefläche 15a-15d, sondern auch der Austausch des Stempelelementes 25 gegen ein für eine andere Verbinderkombination vorgesehenes Stempelelement (und die mit diesem Austausch eventuell verbundene neue Wahl einer Anlagefläche 15a-15d) sehr leicht und mühelos durchgeführt werden können.

Im Schenkel 12 ist mittels Nieten 12b ein anderes Trägerglied 16 starr angeordnet welches zur Aufnahme eines zweiten Stempelelementes 26 bestimmt ist. Die Gestaltung der beiden Stempelelemente 25,26 und der Einbau des Stempelelementes 26 im Trägerglied 16 sind bekannt und liegen ausserhalb des Rahmens der vorliegenden Erfindung.

Vor dem definitiven Aufsetzen des Stempelgliedes 25 wird, z.B. nach einer oder einigen Versuchsverpressungen, das Trägerglied 16 in die erforderliche Lage gedreht, d.h. mit derjenigen Seite 15a-15d für das Stempelglied 25 aufnahme bereit, bei der das beste Resultat erzielt worden ist. Die beiden Teile eines nicht dargestellten Verbinders bekannter Konstruktion, mit einer eingeführten Flachbandleitung, werden in den Raum B zwischen den beiden Stempelgliedern 25,26 eingeführt (die Zange 10 ist in Fig. 1 kurz vor dem Erreichen der Endlage - gegenseitige Berührung der Anschlagsflächen 11a,12a - dargestellt).

In Fig. 2a ist als eine erste alternative Form ein triangelförmiges Trägerglied 15' in Vorder- und Seitenansicht dargestellt, und zwar anschaulichkeitshalber mittels gestrichelter Linien 150' auf gleiche Art und Weise wie in Fig. 1. Als Festhalte- und Lagessicherungsorgane werden hier federnd aufgeschlitzte Zapfen 25f am Stempelglied 25 und entsprechende Aufnahmeöffnungen 15f im Trägerglied 15' angewandt. Es ist offensichtlich, dass das drehbare Trägerglied auch die Form eines anderen Vielecks als Triangel oder Viereck haben kann bzw. dass es, z.B. gemäss Fig. 2b, eine von einem Vieleck gänzlich abweichende Form 15" mit nur zwei Kanten 15"a, und 15"b (die letztere entstanden durch "Abschleifen" einer Kante 150") und mit Einrastkugeln 15"e aufweisen kann.

Es ist zu beachten, dass bei einer Zange, deren beide Schenkelorgane eine scherenhafte Schwenkbewegung ausführen, zumindest eines der Stempelelemente drehbar bzw. schwenkbar an das betreffende Schenkelorgan angeschlossen werden muss, um ein parallele Lage der beiden Stempelelemente schon vor dem Erreichen der Endlage zu ermöglichen. Vorzugsweise wird hierzu, wie in Fig. 1 dargestellt, dasjenige Stempelelement gewählt, welches erfindungsgemäss ohne dies drehbar gelagert ist. Die Erfindung ist jedoch keinesfalls auf den angeführten Typ von Zangen beschränkt, sondern sie kann gleichermassen bei Zangen angewandt werden bei denen die beiden Schenkelorgane eine Annäherungsbewegung in Form einer Parallelverschiebung durchführen, sowie bei Geräten die überhaupt keine Zangen sind und eine andere Antriebsvorrichtung zur Heranführung in die Endlage als ein Paar Handgriffe aufweisen.

## Patentansprüche

1. Gerät zum Verpressen von länglichen Verbindem an Flachbandleitungen, umfassend zwei parallel einander annäherbare längliche Stempel- oder Presselemente (25,26), zwei einander bis zu einer vorbestimmten Endlage annäherbare Schenkelorgane (11,12) von denen jedes je eines der Stempel-oder Presselemente (25,26) trägt, und eine Vorrichtung (10) zur Durchführung der genannten Annäherungsbewegung, dadurch gekennzeichnet, dass zumindest eines der Stempel- oder Presselemente (25,26) an dem betreffenden Schenkelorgan (11) mittels eines Trägergliedes (15) befestigt ist, welches um einen festen Drehpunkt (A) herum drehbar im Schenkelorgan (11) angeordnet ist und zumindest zwei Anlageflächen (15a-15d) für das Stempel- oder Presselement (25) aufweist, welche Anlageflächen jeweils in abweichendem Abstand vom dem genannten Drehpunkt (A) gelegen sind und wahlweise in Anwendungslage gegenüber dem anderen Schenkelorgan drehbar sind, wobei das Trägerglied (15) und das Stempel- oder Presselement (25) mit zusammenarbeitenden Festhalte- und Lagessicherungsorganen (15e,25e; 15f,25f; 15"e) versehen sind.

2. Gerät gemäss Patentanspruch 1, dadurch gekennzeichnet, dass das Trägerglied (15,15') die Form eines Vielecks mit exzentrisch gelegenem Drehpunkt (A) aufweist.

3. Gerät gemäss Patentanspruch 2, dadurch gekennzeichnet, dass das Trägerglied die Form (15) eines Rechtecks hat, wobei jede Seite (15a-15d) einen anderen Abstand zum Drehpunkt (A) aufweist.

4. Gerät gemäss irgendeinem der vorausgehenden Patentansprüche, dadurch gekennzeichnet, dass die genannten Festhalte- und Lagessicherungsorgane eine längliche Nute (25a) in dem Stempel- oder Presselement (25) umfassen in welche das Trägerglied (15) mit einer seiner Seiten, welche die gewählte Anlagefläche bildet, einführbar ist, wobei an gegeneinander anliegenden Wandungsteilen der Nute (25a) und des Trägergliedes (25) zusammenarbeitende Einrastglieder (15e,25e) vorgesehen sind.

5. Gerät gemäss irgendeinem der vorausgehenden Patentansprüche, dadurch gekennzeichnet, dass es als eine Zange gestaltet ist die parallelle Annäherung der beiden Stempel- oder Presselemente gestattet.

## Claims

1. A device for crimping elongate connectors onto flat strip leads, the device comprising two mutaly approachable elongate stamping or pressing elements (25, 26), two leg members (11,12) which are mutually approachable up to a predetermined end position and each of which carries one of the stamping or pressing elements (25, 26), and a device (10) for carrying out said approach movement, characterised in that at least one of the stamping or pressing elements (25, 26) is fixed on the relevant leg member (11) by a carrier member (15) which is arranged in the leg member (11) rotatably about a fixed pivot (A) and has at least two contact faces (15a-15d) for the stamping or pressing element (25), which contact faces are situated at a variable distance from the said pivot (A) and are in a position for use rotatable at will relative to the other leg member, the carrier member (15) and the stamping or pressing element (25) being provided with cooperating holding and position safeguarding members (15e, 25e; 15f; 15"e).

2. A device according to claim 1, characterised in that the carrier member (15, 15') has the form of a polygon with an eccentrically situated pivot (A).

3. A device according to claim 2, characterised in that the carrier member has the form of a rectangle, each side (15a-15d) having a different distance from the pivot (A).

4. A device according to any one of the preceding claims, characterised in that the said holding and position safeguarding members comprise an elongate groove (25a) in the stamping or pressing element (25) into which may be introduced the carrier member (15) with one of its sides which forms the selected contact face, cooperating engagement elements (15e, 25e) being provided on the wall parts of the groove (25a) and the carrier member (25) bearing onto each other.

5. A device according to any one of the preceding claims, characterised in that it is made as pliers which enable parallel approach of the two stamping or pressing elements.

## Revendications

1. Appareil destiné à comprimer des connecteurs allongés sur des lignes-rubans, comprenant deux poinçons ou éléments de compression allongés (25, 26) pouvant être rapprochés l'un de l'autre parallèlement, deux branches (11, 12) pouvant être rapprochées l'une de l'autre jusqu'à une position extrême et portant chacune un poinçon ou un élément de compression (25, 26), et un dispositif (10) destiné à réaliser le mouvement d'approche mentionné, caractérisé en ce que au moins l'un des poinçons ou éléments de compression (25, 26) est fixé sur la branche correspondante (11) à l'aide d'un organe-support (15) qui est disposé dans la branche (11) de manière à pouvoir effectuer une rotation autour d'un point de rotation fixe (A) et présente au moins deux surfaces de butée (15a à 15d) qui sont destinées au poinçon ou à l'élément de compression (25), sont chacune à un écartement différent du point de rotation (A) mentionné et peuvent effectuer alternativement une rotation par rapport à l'autre branche pour être amenées en position d'utilisation, l'organe- support (15) et le poinçon ou l'élément de compression (25) étant munis d'organes de retenue et de blocage de position (15e, 25e; 15f, 25f; 15"e) qui coopèrent.

2. Appareil selon la revendication 1, caractérisé en ce que l'organe-support (15, 15') présente la forme d'un polygone ayant un point de rotation (A) excentré.

3. Appareil selon la revendication 2, caractérisé en ce que l'organe-support (15) a la forme d'un rectangle, chaque côté (15a à 15d) présentant un écartement différent par rapport au point de rotation (A).

4. Appareil selon l'une quelconque des revendications. 1 à 3, caractérisé en ce que les organes de retenue et de blocage de position mentionnés comprennent une encoche allongée (25a) dans le poinçon ou l'élément de compression (25) dans laquelle l'organe-support (15) peut être introduit par l'un de ses côtés qui forme la surface de butée, des organes de verrouillage (15e, 25e) qui coopèrent étant prévus sur des parois opposées de l'encoche (25a) et de l'organe-support (25).

5. Appareil selon l'une quelconque des revendications 1 à 4, caractérisé en ce qu'il est réalisé sous la forme d'une pince qui permet un rapprochement parallèle des deux poinçons ou éléments de compression.
